# FASCICULE DE BREVET EUROPEEN

(11) **EP 1 338 306 B1**
(45) Date de publication et mention de la délivrance du brevet: **11.04.2007**
(21) Numéro de dépôt: 03354012.1
(22) Date de dépôt: 11.02.2003
(51) Int. Cl.: A62B 35/04

(54) **Dispositif d'attache à absorbeur d'énergie et à longes de sécurité**
Befestigungsvorrichtung mit energieabsorbierenden Vorrichtung und Sicherheitslinie
Fastening means with energy absorbing means and safety line

(30) Priorité: 20.02.2002 FR 0202162
(43) Date de publication de la demande: 27.08.2003
(73) Titulaire: ZEDEL, 38920 Crolles (FR)
(72) Inventeur: Petzl, Paul, 38530 Barraux (FR); Hedé, Jean-Marc, 38420 Domène (FR)
(74) Mandataire: Hecké, Gérard

(56) Documents cités:
- WO-A-01/26738
- US-A- 5 090 503
- US-A- 5 174 410
- US-A- 5 287 943

## Description

### Domaine technique de l'invention

L'invention est relative à un dispositif d'attache de sécurité pour le déplacement d'un utilisateur le long d'une main courante, et comprenant :
- une paire de longes principales de progression équipées chacune d'un moyen d'attache pour un mousqueton,
- un absorbeur d'énergie pour amortir les chocs en cas de chute,
- une longe auxiliaire,
- et un moyen de fixation destiné à être relié au harnais de l'utilisateur.

De tels dispositifs sont utilisés pour la sécurité des personnes pratiquant la spéléologie ou l'escalade notamment en via ferrata.

### Etat de la technique

Il est classique de faire usage de longes de sécurité pour l'autoassurage d'une personne se déplaçant sur une vire ou un sentier le long d'une main courante. Elles comportent généralement un absorbeur d'énergie associé à une paire de longes principales équipées chacune d'un mousqueton (voir US 5287943). L'absorbeur d'énergie peut être constitué par une sangle à déchirement telle que décrite dans le document FR 2677258, soit par un amortisseur à blocage progressif des longes du type mentionné dans le document FR 2732226.

Les longes principales doivent avoir une certaine longueur pour attacher en toute sécurité les mousquetons à chaque raccord de câble de la main courante. La longueur des longes doit également être suffisante en fonction de la hauteur de la main courante par rapport à la vire. Cette longueur est généralement comprise entre 80cm et 120cm.

Si l'utilisateur se repose en traversée en se pendant sur l'une des longes principales accrochée à la main courante ou à un barreau fixe d'une via ferrata, il lui sera difficile d'atteindre la main courante ou le barreau pour décrocher le mousqueton. Le même cas se présente lors d'un repos en surplomb.

Pour remédier à ces inconvénients, les utilisateurs ont souvent recours à une troisième longe courte, qui est connectée directement au harnais d'encordement. Cette longe courte sert exclusivement de longe de repos, étant donné qu'elle ne bénéficie pas de l'effet d'amortissement de l'absorbeur d'énergie. Il en est de même de la longe auxiliaire du dispositif d'attache du document FR 2759916, laquelle est fixée dans un trou circulaire d'une plaquette métallique, sans possibilité d'amortissement.

Le document FR 2759916) mentionne un dispositif d'attache et de sécurité, comprenant en plus des longes principales, une longe supplémentaire, attachées toutes les trois à une plaquette métallique, laquelle est reliée au baudrier par un mousqueton. L'extrémité opposée de la longe supplémentaire est équipée d'un organe de sécurité, par exemple une poignée bloqueur. On remarque que la longe supplémentaire est accrochée dans un trou circulaire de la plaquette, laquelle constitue une liaison rigide entre la longe supplémentaire et le mousqueton d'accrochage au baudrier. Lorsque cette longe supplémentaire est utilisée comme longe de progression, l'organe de sécurité stoppe toute chute éventuelle, mais sans aucune possibilité d'amortissement. D'autre part, la longe supplémentaire est plus longue que chacune des longes principales.

### Objet de l'invention

L'objet de l'invention consiste à réaliser un dispositif d'attache de sécurité pour une main courante, pouvant servir pour la progression ou le repos d'une personne indépendamment de la taille de l'utilisateur, et de la position de la main courante.

Le dispositif selon l'invention est caractérisé en ce que la longe auxiliaire est attachée avec les longes principales à l'absorbeur d'énergie à l'opposé du moyen de fixation, ladite longe auxiliaire étant plus courte que chacune des longes principales de manière à servir d'organe d'attache supplémentaire placé après l'absorbeur d'énergie.

Cette longe auxiliaire peut donc être utilisée comme longe de repos, mais également comme longe de progression bénéficiant de la sécurité d'amortissement de l'absorbeur en cas de chute.

Selon un mode de réalisation préférentiel, l'absorbeur d'énergie est relié aux longes principales et à la longe auxiliaire par un organe de liaison, par exemple constitué par un anneau métallique. L'absorbeur d'énergie est formé par une sangle à déchirement en liaison avec les longes principales et le moyen de fixation.

L'absorbeur d'énergie peut également être formé par un amortisseur à blocage progressif des longes.

Selon une autre caractéristique de l'invention, la longe courte est cousue à au moins une des longes principales après l'absorbeur.

### Description sommaire des dessins

D'autres avantages et caractéristiques ressortiront plus clairement de la description qui va suivre d'un mode de réalisation de l'invention donné à titre d'exemple non limitatif, et représenté aux dessins annexés dans lesquels:
- la figure 1 est une vue schématique en élévation du dispositif d'attache selon l'invention;
- les figures 2 à 4 représentent différentes variantes de réalisation du dispositif de la figure 1.

### Description d'un mode de réalisation préférentiel

Sur la figure 1, un dispositif d'attache 10 est composé d'une paire de longes 12, 14 principales de progression destinées à assurer la sécurité d'une personne se déplaçant le long d'une main courante, par exemple une corde, un câble installé sur un parcours de via ferrata.

Les deux longes 12, 14 principales sont reliées à un absorbeur d'énergie 16 par l'intermédiaire d'un anneau 18 métallique, sur lequel est également accrochée une longe auxiliaire 20. Les deux longes 12, 14 principales ont sensiblement la même longueur, alors que la longe auxiliaire 20 est plus courte.

A l'opposé de l'anneau 18, l'absorbeur d'énergie 16 est en liaison avec un moyen de fixation 22 destiné à être relié au harnais ou au baudrier de l'utilisateur. Le moyen de fixation 22 est formé à titre d'exemple par une boucle dans laquelle on accroche un mousqueton.

L'absorbeur d'énergie 16 est constitué à titre d'exemple par une sangle à déchirement, et le moyen de fixation 22 reste toujours accroché à l'anneau 18 par la sangle rallongée.

Chaque extrémité libre des deux longes 12, 14 principales et de la longe auxiliaire 20 courte, est équipée d'un moyen d'attache 24 susceptible de recevoir un mousqueton ou tout autre organe de sécurité. Les longes 12, 14, 20 sont constituées sur la figure 1 par des sangles, mais il est clair qu'on peut les remplacer par des éléments de corde.

Les deux longes 12, 14 principales sont utilisées indifféremment l'une de l'autre lors de la progression normale le long de la main courante. La longue auxiliaire 20 est également placée en aval de l'absorbeur 16, et sert :
- soit de longe de repos par accrochage à un barreau ou un étrier de la via ferrata ;
- soit de longe courte de progression si la position de la main courante et la taille de l'utilisateur le permettent ;
- soit de longe pour l'accrochage d'une poulie lors d'une tyrolienne.

La présence de l'absorbeur 16 entre le moyen de fixation 22 du dispositif d'attache 10 et l'anneau 18 confère une sécurité optimum de l'utilisateur indépendamment de l'une des trois longes 12, 14, 20 utilisée.

Les figures 2-4 représentent des variantes de réalisation où l'anneau métallique 18 d'accrochage des longes 12, 14, 20 de la figure 1 a été supprimé. Les longes principales 12, 14 sont reliées à la sangle à déchirement de l'absorbeur 18 par des coutures.

Sur la figure 2, la longe auxiliaire 20 est formée par une boucle de sangle cousue sur les faces opposées de la longe principale 12 en un endroit proche de l'absorbeur 16.

Sur la figure 3, la boucle de sangle est cousue d'un même côté sur la longe principale 12.

Sur la figure 4, la boucle de sangle de la longe auxiliaire 20 est cousue sur les faces internes des deux longes principales 12, 14 directement à la sortie de l'absorbeur 16.

Il est clair que la longe auxiliaire 20 peut être remplacée par tout autre organe d'attache plus court que chacune des deux longes principales 12, 14.

## Revendications

1. Dispositif d'attache de sécurité pour le déplacement d'un utilisateur le long d'une main courante, et comprenant :
- une paire de longes principales (12, 14) de progression équipées chacune d'un moyen d'attache (24) pour un mousqueton,
- un absorbeur d'énergie (16) pour amortir les chocs en cas de chute,
- et un moyen de fixation (22) destiné à être relié au harnais de l'utilisateur,
**caractérisé en ce qu'**une longe auxiliaire (20) est attachée avec les longes principales (12, 14) à l'absorbeur d'énergie (16) à l'opposé du moyen de fixation (22), ladite longe auxiliaire (20) étant plus courte que chacune des longes principales (12, 14) de manière à servir d'organe d'attache supplémentaire placé après l'absorbeur d'énergie.

2. Dispositif d'attache de sécurité selon la revendication 1, **caractérisé en ce que** l'absorbeur d'énergie (16) est relié aux longes principales (12, 14) et à la longe auxiliaire (20) par un organe de liaison.

3. Dispositif d'attache de sécurité selon la revendication 2, **caractérisé en ce que** l'organe de liaison est constitué par un anneau métallique (18).

4. Dispositif d'attache de sécurité selon la revendication 1, **caractérisé en ce que** la longe auxiliaire (20) est cousue à au moins une des longes principales (12, 14).

5. Dispositif d'attache de sécurité selon l'une des revendications 1 à 4, **caractérisé en ce que** l'absorbeur d'énergie (16) est formé par une sangle à déchirement en liaison avec les longes principales (12, 14) et le moyen de fixation (22).

6. Dispositif d'attache de sécurité selon l'une des revendications 1 à 4, **caractérisé en ce que** l'absorbeur d'énergie (16) est formé par un amortisseur à blocage progressif des longes.

## Claims

1. A safety attachment device for progression of a user along a handrail, and comprising:
- a pair of main progression lanyards (12, 14) each equipped with a means (24) for attaching a snap-hook,
- an energy absorber (16) to absorb shocks in case of a fall,
- and a fixing means (22) designed to be joined to the user's harness,
**characterized in that** an auxiliary lanyard (20) is attached with the main lanyards (12, 14) to the energy absorber (16) opposite from the fixing means (22), said auxiliary lanyard (20) being shorter than each of the main lanyards (12, 14) so as to act as additional attachment means placed after the energy absorber.

2. The safety attachment device according to claim 1, **characterized in that** the energy absorber (16) is joined to the main lanyards (12, 14) and to the auxiliary lanyard (20) by a joining part.

3. The safety attachment device according to claim 2, **characterized in that** the joining part is formed by a metal ring (18).

4. The safety attachment device according to claim 1, **characterized in that** the auxiliary lanyard (20) is stitched onto at least one of the main lanyards (12, 14).

5. The safety attachment device according to one of the claims 1 to 4, **characterized in that** the energy absorber (16) is formed by a stretch webbing joined to the main lanyards (12, 14) and the fixing means (22).

6. The safety attachment device according to one of the claims 1 to 4, **characterized in that** the energy absorber (16) is formed by a damper with progressive blocking of the lanyards.

## Patentansprüche

1. Sicherungs-Befestigungsvorrichtung für die Bewegung eines Benutzers entlang eines Handlaufs und umfasst:
- ein Paar Hauptseile (12, 14), die jeweils mit einem Befestigungsmittel (24) für einen Karabiner ausgerüstet sind,
- einen Falldämpfer (16) zur Stoßdämpfung im Falle eines Sturzes,
- und ein Befestigungsmittel (22), das dazu bestimmt ist, mit dem Klettergurt des Benutzers verbunden zu werden, **dadurch gekennzeichnet, dass** ein Hilfsseil (20) zusammen mit den Hauptseilen (12, 14) mit dem Falldämpfer (16) am entgegengesetzten Ende des Befestigungsmittels (22) verbunden ist, welches Hilfsseil (20) kürzer ist als die Hauptseile (12, 14), sodass es als zusätzliches Befestigungselement dienen kann, das nach dem Falldämpfer angeordnet werden kann.

2. Sicherungs-Befestigungsvorrichtung nach Anspruch 1, **dadurch gekennzeichnet, dass** der Falldämpfer (16) mit den Hauptseilen (12, 14) und dem Hilfsseil (20) über eine Verbindungsvorrichtung verbunden ist.

3. Sicherungs-Befestigungsvorrichtung nach Anspruch 2, **dadurch gekennzeichnet, dass** die Verbindungsvorrichtung von einem Metallring (18) gebildet wird.

4. Sicherungs-Befestigungsvorrichtung nach Anspruch 1, **dadurch gekennzeichnet, dass** das Hilfsseil (20) an mindestens eines der Hauptseile (12, 14) genäht ist.

5. Sicherungs-Befestigungsvorrichtung nach einem der Ansprüche 1 bis 4, **dadurch gekennzeichnet, dass** der Falldämpfer (16) von einer Reißleine in Verbindung mit den Hauptseilen (12, 14) und dem Befestigungsmittel (22) gebildet wird.

6. Sicherungs-Befestigungsvorrichtung nach einem der Ansprüche 1 bis 4, **dadurch gekennzeichnet, dass** der Falldämpfer (16) von einem Falldämpfer mit schrittweiser Blockierung der Seile gebildet wird.
